# FASCICULE DE BREVET EUROPEEN

(11) **EP 2 498 145 B1**
(45) Date de publication et mention de la délivrance du brevet: **12.07.2017**
(21) Numéro de dépôt: 11157267.3
(22) Date de dépôt: 08.03.2011
(51) Int. Cl.: G04B 21/12, G04B 19/22, G04B 19/23

(54) **Mécanisme de sonnerie à sonneries différenciées**
Schlagwerkmechanismus mit unterschiedlichen Schlagwerken
Ringing mechanism with differentiated alarms

(43) Date de publication de la demande: 12.09.2012
(62) Demande divisionnaire de: 15184804.1
(73) Titulaire: Montres Breguet SA, 1344 L'Abbaye (CH)
(72) Inventeur: Goeller, Eric, 25370, Les Hôpitaux Vieux (FR); Remont, Jean, 39220, Les Rousses (FR)
(74) Mandataire: Giraud, Eric

(56) Documents cités:
- EP-A1- 1 429 214
- EP-A1- 1 770 453
- EP-A1- 1 879 086
- CH-A5- 689 337
- CH-D- 633 376

## Description

### Domaine de l'invention

L'invention concerne un étage aval de bloc de sonnerie pour un mécanisme de sonnerie à répétition, ledit bloc étant du type comportant un plateau d'entraînement à canon monté pivotant autour d'un axe de pivotement, ledit plateau d'entraînement étant porteur d'un cliquet comportant un crochet à bec rappelé vers ledit axe par un ressort, ledit cliquet étant mobile à l'encontre dudit ressort sous l'action d'une goupille que comporte un rochet de détente que comporte ledit bloc et qui est agencé pour coopérer avec un mécanisme de commande de sonnerie, ledit étage aval comportant un rochet à canon agencé pour être monté pivotant sur un dit canon autour dudit axe et pour coopérer, au niveau d'une denture qu'il comporte, avec un dit bec lequel, selon sa position, autorise ou interdit le pivotement dudit rochet à canon, ledit rochet à canon étant monté solidaire en pivotement autour dudit axe avec un premier rochet des heures agencé pour coopérer avec une première levée d'entraînement de marteau que comporte un tel mécanisme de sonnerie à répétition.

L'invention concerne encore un bloc de sonnerie pour un mécanisme de sonnerie à répétition, comportant un plateau d'entraînement à canon monté pivotant autour d'un axe de pivotement, ledit plateau d'entraînement étant porteur d'un cliquet comportant un crochet à bec rappelé vers ledit axe par un ressort, ledit cliquet étant mobile à l'encontre dudit ressort sous l'action d'une goupille que comporte un rochet de détente que comporte ledit bloc et qui est agencé pour coopérer avec un mécanisme de commande de sonnerie.

L'invention concerne encore un mécanisme de sonnerie à répétition, comportant un arbre moteur monté pivotant autour d'un axe de pivotement, et sur lequel est ajusté un tel bloc de sonnerie, pour la commande d'une première levée et d'une deuxième levée que comporte ledit mécanisme de sonnerie, pour l'actionnement d'au moins un marteau.

L'invention concerne encore une pièce d'horlogerie comportant au moins un mouvement horloger et au moins un tel mécanisme de sonnerie. L'invention concerne le domaine de l'horlogerie, et plus précisément le domaine des pièces d'horlogerie comportant des mécanismes de sonnerie à répétition.

### Arrière-plan de l'invention

Les mécanismes de sonnerie à répétition sont des pièces d'exception, par le grand nombre de leurs composants et par les soins et la durée des travaux de fabrication et d'assemblage. Les complications de sonnerie sont connues depuis au moins le XVIIIème siècle, mais n'ont fait l'objet que d'un nombre limité de publications entre 1763 et le milieu du XXème siècle. L'ouvrage de référence bien connu du praticien des complications, en particulier des grandes sonneries et des répétitions, auquel on se référera pour ne pas surcharger l'exposé de l'invention, est le traité « Les montres compliquées » rédigé par François Lecoultre et édité aux Editions horlogères à Bienne.

Le document de brevet EP 1 429 214 A1 au nom de ROTH & GENTA HAUTE HORLOGERIE décrit un mécanisme empêchant l'actionnement de la mise à l'heure pendant l'exécution d'une sonnerie, avec des moyens de verrouillage de la bascule de mise à l'heure reliant cette dernière à une pièce mobile du mécanisme de sonnerie, laquelle est susceptible d'être déplacée entre une position de repos et une position de fonctionnement. Ces moyens de verrouillage bloquent cette bascule dès que la pièce mobile est écartée de sa position de repos. Ce mécanisme comporte un rochet à canon, un rochet des heures et un rochet de détente, ainsi qu'un secteur denté destiné à venir en prise avec la pièce des quarts et monté libre en pivotement, et qui peut être entraîné par un doigt. Ce secteur et le pignon de crémaillère sont libérés après un déclenchement de la sonnerie.

Le document de brevet CH 689 337 A5 au nom de PATEK PHILIPPE SA divulgue une pièce d'horlogerie à carillon avec des mélodies différentes à chacun des quarts, avec quatre pièces de quart et quatre cames de quart. Elle comporte un rochet à canon, un rochet des heures et un rochet de détente.

Le document de brevet EP 1 879 086 A1 au nom de SEIKO EPSON CORP décrit une montre à sonnerie avec un rochet d'entraînement, un rochet de détente, et un rochet des heures unique.

Le document de brevet EP 1 770 453 A1 au nom de CHRISTOPHE CLARET présente un mécanisme à double sonnerie, pour produire, au choix, des sonneries correspondant à deux fuseaux horaires différents.

Le document de brevet CH 633 376 D au nom de DUBOIS & DEPRAZ décrit une montre à répétition dont ce mécanisme est entièrement porté par un bâti indépendant se fixant à la platine du mouvement.

### Résumé de l'invention

L'invention se propose d'aller au-delà de l'état de l'art antérieur, en proposant une pièce d'horlogerie permettant de jouer des sonneries diversifiées selon des circonstances différentes, par exemple différentes le matin et l'après-midi, ou le jour et la nuit, ou pour un premier et un deuxième fuseau horaire.

A cet effet, l'invention concerne un bloc de sonnerie selon la seule revendication indépendante 1.

En particulier l'invention concerne un bloc de sonnerie pour un mécanisme de sonnerie à répétition, ledit bloc étant du type comportant un plateau d'entraînement à canon monté pivotant autour d'un axe de pivotement, ledit plateau d'entraînement étant porteur d'un cliquet comportant un crochet pourvu d'un bec rappelé vers ledit axe par un ressort, ledit bloc comportant encore un rochet de détente agencé pour pivoter autour dudit axe et porteur d'une goupille laquelle est en appui, au travers d'une lumière que comporte ledit plateau d'entraînement, sur ledit cliquet à l'encontre dudit ressort pour la manoeuvre dudit crochet lors d'un pivotement dudit rochet de détente, ledit bec dudit crochet, selon sa position, autorisant ou interdisant le pivotement d'un rochet à canon que comporte un étage aval, ledit rochet à canon étant monté coaxial en pivotement sur ledit canon et encore monté solidaire en pivotement autour dudit axe avec un premier rochet des heures, ledit étage aval comportant encore, pivotant autour dudit axe, au moins un deuxième rochet des heures qui comporte une denture qui est inclinée dans le même sens qu'une denture que comporte ledit premier rochet des heures, et en ce que ledit au moins un deuxième rochet des heures est monté solidaire en pivotement autour dudit axe avec ledit premier rochet des heures. Selon une caractéristique de l'invention, ledit deuxième rochet des heures comporte une denture sur au moins un deuxième secteur angulaire centré sur ledit axe, à dents triangulaires dont un côté vise ledit axe, selon un deuxième pas angulaire.

Selon une caractéristique encore de l'invention, ladite denture dudit premier rochet des heures et ladite denture dudit deuxième rochet des heures sont décalées angulairement d'un angle au centre par rapport audit axe qui est la somme de, d'une part la valeur de l'angle au centre formé par rapport audit axe par des axes de pivotement autour desquels pivotent la première levée d'entraînement avec laquelle est agencé pour coopérer le premier rochet des heures et la deuxième levée d'entraînement avec laquelle est agencé pour coopérer le deuxième rochet des heures, et d'autre part d'un décalage angulaire d'une valeur inférieure au plus petit des premier pas angulaire et deuxième pas angulaire.

Selon une caractéristique de l'invention, ledit canon dudit rochet à canon comporte une portée cylindrique agencée pour recevoir, mobile en pivotement, un pignon de pièce des quarts que comporte ledit bloc et qui est agencé pour coopérer avec une pièce des quarts d'un tel mécanisme de sonnerie et porteur d'une goupille, et ledit canon comporte des moyens d'entraînement en pivotement d'un doigt que comporte ledit mobile, ledit doigt comportant une face d'appui agencée pour coopérer avec ladite goupille, pour entraîner ledit bloc en pivotement quand une telle pièce des quarts pivote dans un seul sens de pivotement apte à entraîner ledit doigt.

Selon une autre caractéristique encore de l'invention, ledit canon dudit plateau d'entraînement comporte des moyens d'entraînement en pivotement agencés pour coopérer avec un arbre moteur d'un mécanisme de sonnerie à répétition, et ledit plateau d'entraînement comporte une lumière de passage de ladite goupille dudit rochet de détente pour la manoeuvre dudit crochet sous l'action d'un tel mécanisme de commande de sonnerie ou d'une bascule de déclenchement ou d'un cliquet d'une telle bascule que comporte un tel mécanisme de sonnerie à répétition. Un arbre moteur est monté pivotant autour d'un axe de pivotement, et sur lequel est ajusté un tel bloc de sonnerie, pour la commande d'une première levée et d'une deuxième levée que comporte un mécanisme de sonnerie, pour l'actionnement d'au moins un marteau, ce mécanisme de sonnerie comportant un mécanisme de commande de sonnerie ou/et une bascule de déclenchement ou/et un cliquet d'une telle bascule, qui est agencé pour commander en pivotement ledit bloc de sonnerie.

Selon une caractéristique de l'invention ledit mécanisme de sonnerie comporte au moins un premier marteau agencé pour être actionné par ladite première levée, et au moins un deuxième marteau agencé pour être actionné par ladite deuxième levée.

Selon une autre caractéristique encore de l'invention, ledit mécanisme de sonnerie comporte une came agencée pour donner audit mécanisme de sonnerie une information différenciée entre une première période et une deuxième période, pour commander, pendant la première période, respectivement la deuxième période, un seul des premier ou deuxième rochets des heures, et pour commander pendant la deuxième période, respectivement la première période, ou bien l'autre des premier ou deuxième rochets des heures, ou bien à la fois les premier et deuxième rochets des heures.

Selon une autre caractéristique encore de l'invention, ladite came comporte une première piste correspondant à ladite première période et une deuxième piste correspondant à ladite deuxième période, parcourues successivement par un doigt que comporte un palpeur pivotant comportant un bec agencé pour coopérer avec un bec de levée que comporte ladite deuxième levée pour accrocher ledit bec de levée de façon à la bloquer quand ledit doigt parcourt la piste correspondant à la première période, respectivement la deuxième période, et pour autoriser le passage dudit bec de levée et le pivotement de la deuxième levée quand le doigt parcourt la piste correspondant à la deuxième période, respectivement la première période.

L'invention concerne encore une pièce d'horlogerie comportant au moins un mouvement horloger et au moins un tel mécanisme de sonnerie, ledit mouvement horloger étant agencé pour commander ledit mécanisme de sonnerie.

### Description sommaire des dessins

D'autres caractéristiques et avantages de l'invention apparaîtront mieux à la lecture de la description détaillée qui va suivre, en référence aux dessins annexés où :
- la figure 1 représente, de façon schématisée et sous forme d'un schéma-bloc, une pièce d'horlogerie, comportant un mécanisme horloger, un mécanisme de sonnerie à répétition, un bloc de sonnerie, et un étage aval de bloc de sonnerie, selon l'invention ;
- la figure 2 représente, de façon schématisée et partielle, un mécanisme de sonnerie à répétition, comportant un bloc de sonnerie, et un étage aval de bloc de sonnerie selon l'invention ; selon l'invention ;
- la figure 3 représente, de façon schématisée, éclatée et en perspective, un bloc de sonnerie comportant un étage aval selon l'invention ;
- la figure 4 représente, de façon schématisée et en perspective, un étage aval de bloc de sonnerie selon l'invention ;
- la figure 5 représente, de façon schématisée, et en plan, l'étage aval de la figure 4 ;
- les figures 6 et 7 représentent, de façon schématisée, des coupes respectivement selon le plan AA et selon le plan BB de la figure 5 ;
- la figure 8 représente, de façon schématisée et en perspective, un premier rochet des heures que comporte l'étage aval de la figure 4 ;
- la figure 9 représente, de façon schématisée et en perspective, un deuxième rochet des heures que comporte l'étage aval de la figure 4 ;
- la figure 10 représente, de façon schématisée et en perspective, un pignon de crémaillère que comporte l'étage aval de la figure 4 ;
- la figure 11 représente, de façon schématisée et en perspective, le module de fusée de la figure 3, assemblé et en coopération avec un arbre moteur ;
- la figure 12 est une vue partielle, analogue à la figure 11, vue à l'opposé de celle-ci ;
- la figure 13 représente, de façon schématisée et en perspective, un plateau d'entraînement, équipé d'un cliquet à crochet à bec et d'un ressort, que comporte le bloc de sonnerie de la figure 3, ce cliquet représenté en coopération avec une goupille que comporte un rochet de détente appartenant aussi à ce bloc de sonnerie, ce plateau d'entraînement étant assemblé avec ce rochet de détente et une roue que comporte encore le bloc de sonnerie ;
- la figure 14 représente, de façon schématisée et en plan en vue de dessus, le sous-ensemble de la figure 13 ;
- la figure 14A représente, de façon schématisée, partielle et simplifiée, en vue en plan, la coopération du bec de cliquet avec le rochet de détente ;
- la figure 15 représente, de façon schématisée et en coupe selon le plan AA de la figure 13, le sous-ensemble de la figure 13 ;
- la figure 16 représente, de façon schématisée et en plan en vue de dessous, le sous-ensemble de la figure 13 ;
- la figure 17 représente, de façon schématisée, partielle, et en coupe selon le plan BB de la figure 14, le sous-ensemble de la figure 13 ;
- la figure 18 représente, de façon schématisée, partielle, et en coupe selon le plan CC de la figure 14, le sous-ensemble de la figure 13 ;
- la figure 19 représente, de façon schématisée et en perspective, le rochet de détente du sous-ensemble de la figure 13 ;
- la figure 20 représente, de façon schématisée et en perspective, le plateau d'entraînement seul du sous-ensemble de la figure 13 ;
- la figure 21 représente, de façon schématisée et en perspective, une came de référence de période que comporte le mécanisme de sonnerie à répétition de la figure 2 ;
- la figure 22 représente, de façon schématisée, partielle et en perspective, un détail du mécanisme de sonnerie à répétition de la figure 2, comportant un palpeur destiné à coopérer avec la came de la figure 21 ;
- la figure 23 représente, de façon schématisée et en plan en vue de dessous, le palpeur de la figure 22 en regard d'une levée de marteau que comporte le mécanisme de sonnerie à répétition de la figure 2, dans une position autorisant le pivotement de cette levée ;
- la figure 24 représente, de façon analogue à la figure 23, ce palpeur dans une position de verrouillage de cette levée.

### Description détaillée des modes de réalisation préférés

L'invention concerne le domaine de l'horlogerie, et plus précisément le domaine des pièces d'horlogerie comportant des mécanismes de sonnerie à répétition.

La figure 1 illustre la constitution d'une pièce d'horlogerie 1000 compliquée, notamment une montre. Cette pièce 1000 comporte classiquement un mouvement horloger 200, pilotant un mécanisme de sonnerie à répétition 100. Ce dernier comporte un mécanisme de commande de sonnerie interfacé avec le mouvement horloger 100.

La figure 2 présente, de façon partielle, un mécanisme de sonnerie à répétition 100 selon l'invention, les constituants classiques d'une grande sonnerie ou d'une sonnerie à répétition ne sont pas tous représentés, l'homme du métier pourra se référer à l'ouvrage « Les montres compliquées » cité plus haut pour retrouver les combinaisons usuelles.

La figure 2 montre les organes de prise d'information de la sonnerie : limaçons des heures 101, des quarts 102, des minutes 103 avec la surprise 103A. Une bascule de déclenchement 105 est représentée avec son ressort 107, et avec un cliquet 109 destiné à coopérer avec un rochet de détente 9 qui sera présenté plus loin. Les pièces des minutes 110 et des quarts 111 sont visibles, ainsi que, pour la sonnerie des heures, une première levée 58 d'entraînement d'un premier marteau 108 sur un timbre non représenté sur les figures, situé sous le timbre 117, seul représenté pour ne pas surcharger la figure, et une deuxième levée 56 d'entraînement d'un deuxième marteau 106 qui coopère avec ce timbre 117. Pour la sonnerie des minutes une levée 112 entraîne un petit marteau 113. Un râteau de crémaillère 115 pour l'armement de la sonnerie est partiellement visible, il est destiné à coopérer avec un pignon à crémaillère 14 qui sera présenté plus loin. Un crochet des minutes 116 est fixé sur la pièce des quarts 111, pour limiter la sonnerie en fonction du nombre de minutes et de quarts à sonner, pour éviter au mécanisme de tourner à vide entre quarts et minutes. La pièce des minutes 110 s'arrête alors toujours sur la même position de repos.

Un mécanisme de sonnerie 100 comporte des moyens moteurs, de préférence différenciés de ceux du mouvement horloger 200 proprement dit. Ces moyens moteurs ne sont pas détaillés ici, ils peuvent prendre la forme d'un barillet, d'un ressort, ou similaire, en général alimentés par une action de l'utilisateur sur un poussoir de crémaillère ou similaire. Ces moyens moteurs procurent l'énergie nécessaire à l'exécution de la ou des sonneries. Ils ne sont représentés ici que par un arbre moteur 120, transmettant l'énergie aux mobiles de génération du son des sonneries.

Classiquement cet arbre moteur 120 permet de mettre en mouvement un bloc de sonnerie 2. La présente invention s'attache plus particulièrement à un agencement particulier de ce bloc 2, permettant la création de fonctionnalités nouvelles. Plus particulièrement, l'invention concerne un étage aval 1 de ce bloc 2, qui est l'étage le plus en aval du bloc de sonnerie 2, c'est-à-dire celui qui communique directement l'énergie à une ou plusieurs levées de marteau 58, 56, que comporte le mécanisme de sonnerie 100, pour commander la percussion d'un ou plusieurs marteaux sur des timbres 117, gongs, cloches, ou similaires.

Le bloc de sonnerie 2, tel que visible sur la figure 3, est décrit ici du type classique, l'invention s'adapte toutefois sans problème à des compositions différentes. Usuellement ce bloc 2 comporte un plateau d'entraînement 3 à canon 4, monté pivotant autour d'un axe de pivotement D.

Ce plateau d'entraînement 3 est porteur d'un cliquet 5. Le cliquet 5 comporte un crochet 6 à bec 6A rappelé vers l'axe D par un ressort 7.

Le bloc 2 comporte un rochet de détente 9, qui est agencé pour coopérer avec un mécanisme de commande de sonnerie 10, en particulier dans le cas de la figure 2 pour être entraîné par le cliquet 109 de la bascule de déclenchement 105. Ce rochet de détente 9, visible sur la figure 19, porte une goupille 8, qui peut agir, au travers d'une lumière 3A que comporte le plateau d'entraînement 3, sur le cliquet 5. Ce cliquet 5 est ainsi mobile, de préférence sensiblement radialement, à l'encontre du ressort 7, c'est-à-dire vers la périphérie du plateau 3, sous l'action de cette goupille 8.

Tel que visible sur la figure 4, l'étage aval 1 comporte un rochet à canon 11, qui est agencé pour être monté pivotant sur le canon 4 d'un plateau d'entraînement 3, autour de l'axe D. Ce rochet à canon 11 est conçu pour coopérer, au niveau d'une denture 12 qu'il comporte, avec le bec 6A du crochet 6, tel que visible sur la figure 14A. Selon sa position, ce bec 6A autorise ou interdit le pivotement du rochet à canon 11.

Le rochet à canon 11 est monté solidaire en pivotement autour de l'axe D avec un premier rochet des heures 13, lequel est agencé pour coopérer avec une première levée 58 d'entraînement de marteau que comporte un tel mécanisme de sonnerie à répétition 100.

Selon l'invention, tel que visible sur la figure 4, l'étage aval 1 comporte encore, agencé pour sa mobilité en pivotement autour de l'axe D, au moins un deuxième rochet des heures 15, qui est agencé pour coopérer avec une levée d'entraînement de marteau que comporte un tel mécanisme de sonnerie à répétition 100. Cette levée d'entraînement de marteau peut être la même première levée 58, mais, de façon préférée, il s'agit d'une deuxième levée d'entraînement de marteau 56, appartenant au même mécanisme de sonnerie 100.

L'invention est décrite ci-après avec le cas préféré d'un unique deuxième rochet des heures, toutefois il est évident pour l'homme du métier d'extrapoler si nécessaire la conception à un nombre supérieur de rochets des heures, pour commander l'actionnement de levées différentes. En effet, le principe de l'invention, tel qu'il sera détaillé plus loin, est de permettre la production de sonneries différenciées en fonction de circonstances différentes: l'invention est décrite ici dans le cas d'une différenciation matin-après-midi, dite encore AM-PM, mais peut tout aussi bien être appliquée pour d'autres périodes, égales ou non entre elles.

De préférence, cet au moins un deuxième rochet des heures 15 est monté solidaire en pivotement autour de l'axe D avec le premier rochet des heures 13. Dans une variante non détaillée ici, le deuxième rochet 15 peut avoir une mobilité angulaire en pivotement autour de l'axe D par rapport au premier rochet 13, par la combinaison d'une lumière oblongue avec une goupille, ou similaire.

De façon préférée, et tel que représenté sur les figures, le premier rochet des heures 13 comporte une denture 33 sur au moins un premier secteur angulaire centré sur l'axe D. Le deuxième rochet des heures 15 comporte également une denture 35 sur au moins un deuxième secteur angulaire centré sur l'axe D. Avantageusement au moins une partie du premier secteur angulaire, respectivement du deuxième secteur angulaire, est distincte du deuxième secteur angulaire, respectivement du premier secteur angulaire, de façon à permettre audit au moins un deuxième rochet des heures 15 de coopérer avec une deuxième levée d'entraînement 56 distincte de cette première levée d'entraînement 58 avec laquelle le premier rochet des heures 13 est agencé pour coopérer.

De préférence, la denture 33 se développe sur au moins un premier secteur angulaire centré sur l'axe D, à dents triangulaires dont un côté vise l'axe de pivotement D, selon un premier pas angulaire P1.

De façon similaire, la denture 35 se développe de préférence sur au moins un deuxième secteur angulaire centré sur l'axe D, à dents triangulaires dont un côté vise l'axe de pivotement D, selon un deuxième pas angulaire P2.

De façon préférée, tel que visible sur la figure 2, pour permettre l'éloignement des marteaux 108 et 106, de façon à limiter l'épaisseur de la pièce d'horlogerie 1000, les levées correspondantes 56 et 58 sont écartées. Aussi, de préférence, la denture 33 du premier rochet 13 et la denture 35 du deuxième rochet 15 sont décalées angulairement d'un angle au centre par rapport à l'axe D qui est la somme de, d'une part la valeur de l'angle au centre AC formé par rapport à l'axe D par des axes de pivotement autour desquels pivotent la première levée d'entraînement 58 et la deuxième levée d'entraînement 56, et d'autre part d'un décalage angulaire DA d'une valeur inférieure au plus petit des premier pas angulaire P1 et deuxième pas angulaire P2, tel que visible sur la figure 4. Cette valeur DA peut être nulle, mais l'effet acoustique est meilleur avec une valeur permettant d'émettre un son séquencé ou modulé bien audible, par exemple avec une valeur DA correspondant à un écart temporel de l'ordre de la milliseconde.

Dans une réalisation préférée, tel que visible sur les figures, le deuxième pas angulaire P2 est égal au premier pas angulaire P1.

De préférence, l'étage aval 1 comporte encore, monté solidaire en pivotement autour de l'axe D avec le premier rochet des heures 13, un pignon de crémaillère 14, visible sur la figure 10, agencé pour coopérer avec un râteau de crémaillère 115 que comporte un tel mécanisme de sonnerie à répétition 100.

L'invention concerne encore un tel bloc de sonnerie 2 pour un mécanisme de sonnerie à répétition 100, comportant un plateau d'entraînement 3 à canon 4 monté pivotant autour d'un axe de pivotement D, le plateau d'entraînement 3 étant porteur d'un cliquet 5 comportant un crochet 6 à bec 6A rappelé vers l'axe D par un ressort 7, le cliquet 5 étant mobile à l'encontre du ressort 6 sous l'action d'une goupille 8 que comporte un rochet de détente 9 que comporte le bloc 2 et qui est agencé pour coopérer avec un mécanisme de commande de sonnerie 10. Selon l'invention ce bloc 2 comporte au moins un étage aval 1 tel que décrit précédemment.

De façon préférée, le canon 16 du rochet à canon 11 comporte une portée cylindrique 17 agencée pour recevoir, mobile en pivotement, un pignon de pièce des quarts 19 que comporte le bloc 2, visible sur la figure 3. Ce pignon 19 est agencé pour coopérer avec une pièce des quarts 111 d'un tel mécanisme de sonnerie 100, et est porteur d'une goupille 21.

Le canon 16 comporte des moyens d'entraînement en pivotement 18, par exemple sous la forme d'un carré d'entraînement ou similaire, d'un doigt 22 que comporte le bloc 2. Ce doigt 22, visible sur la figure 3, comporte une face d'appui 23, qui est agencée pour coopérer avec la goupille 21, pour entraîner le pignon 19. Le doigt 22 est solidaire de l'étage aval 1 par son carré d'entraînement, et il laisse le pignon 19 s'arrêter dans une position qui n'est imposée que par la pièce des quarts. L'écart angulaire entre la face d'appui 23 et la goupille 8 est alors d'autant plus grand qu'il y a d'heures à sonner, avant le démarrage de la sonnerie.

Le canon 4 du plateau d'entraînement 3 comporte de préférence des moyens d'entraînement en pivotement par exemple sous la forme d'un carré d'entraînement ou similaire, agencés pour coopérer avec l'arbre moteur 120 du mécanisme de sonnerie à répétition 100.

Le plateau d'entraînement 3 comporte une lumière 3A de passage de la goupille 8 du rochet de détente 9 pour la manoeuvre du crochet 6, sous l'action d'un tel mécanisme de commande de sonnerie 10 ou d'une bascule de déclenchement 105 ou d'un cliquet 109 d'une telle bascule 105, que comporte un tel mécanisme de sonnerie à répétition 100.

Les figures 13 à 19 illustrent le détail de l'assemblage du sous-ensemble inférieur du bloc de sonnerie 2, qui est destiné à porter l'étage aval 1. Les figures 15 à 18 illustrent une variante particulière, où le rochet de détente 9 est juxtaposé à une roue 118 indépendante utilisée pour d'autres fonctions du mécanisme de sonnerie 100, chacun d'entre eux étant à même d'agir sur le crochet 5 par une goupille, mais jamais en même temps. Cette variante particulière comporte aussi un plateau d'entraînement 3 avec une denture périphérique 119 pour d'autres applications.

Le mécanisme selon l'invention est utilisable pour une répétition minutes, ou bien pour une grande sonnerie, tel que représenté sur les figures. Dans ce cas particulier d'une grande sonnerie, le mécanisme horloger 200 entraîne les limaçons 101, 102, et 103, qui fournissent à tout instant une référence temporelle exacte. Le déclenchement de la sonnerie, qu'il soit effectué en automatique ou en manuel, provoque l'action du cliquet 109 de la bascule de déclenchement 105 sur le rochet de détente 9, provoquant son pivotement. De ce fait, la goupille 8 que porte ce rochet 9 circule dans la lumière 3A du plateau d'entraînement 3, et vient pousser le crochet 6, et libère alors la denture 12 du rochet à canon 11 qui, en position de repos du ressort 7, engrenait avec le bec 6A du crochet 6. L'étage aval 1 peut alors pivoter librement autour de l'axe D. Sous l'action de ressorts qui coopèrent avec les pièces des quarts 111 et des minutes 110, il y a pivotement de l'étage aval 1 sous l'action du pignon de crémaillère 14 entraîne en permanence la crémaillère 115, jusqu'à l'arrêt d'un bras de crémaillère sur le limaçon des heures 101. Le ressort de la pièce des quarts 111 entraîne quant à lui le pignon de pièce des quarts 19, jusqu'à l'arrêt d'un bras de la pièce des quarts 111 sur le limaçon des quarts 102. la prise de position du bras de pièce des minutes 110 sur le limaçon des minutes 103 est classique, par l'intermédiaire du mouvement de la pièce des quarts 111. Quand la sonnerie se met en route, la goupille 8 est libérée, et le ressort 7 réaccouple l'étage aval 1, au niveau de la denture 12 du rochet à canon 11, qui est en prise sur le bec 6A du crochet 6, ce qui actionne les différentes levées sur les marteaux respectifs.

L'invention concerne encore un mécanisme de sonnerie à répétition 100, comportant un arbre moteur 120 monté pivotant autour d'un axe de pivotement D, et sur lequel est ajusté un tel bloc de sonnerie 2, pour la commande d'une première levée 58 et d'une deuxième levée 56 que comporte le mécanisme de sonnerie 10, pour l'actionnement d'au moins un marteau 108. Le mécanisme de sonnerie 100 comporte un mécanisme de commande de sonnerie 10 ou/et une bascule de déclenchement 105 ou/et un cliquet 109 d'une telle bascule 105, qui est agencé pour commander en pivotement le bloc de sonnerie 2.

Le mécanisme de sonnerie 100 comporte au moins un premier marteau 108 agencé pour être actionné par la première levée 58, et de préférence au moins un deuxième marteau 106 agencé pour être actionné par la deuxième levée 56.

Selon une caractéristique avantageuse de l'invention, le mécanisme de sonnerie 100 comporte une came 51, visible sur la figure 21, et qui est agencée pour donner au mécanisme de sonnerie 100 une information différenciée entre une première période et une deuxième période, pour commander, pendant la première période, respectivement la deuxième période, un seul des premier 13 ou deuxième 15 rochets des heures, et pour commander pendant la deuxième période, respectivement la première période, ou bien l'autre des premier 13 ou deuxième 15 rochets des heures, ou bien à la fois les premier 13 et deuxième 15 rochets des heures.

Tel que visible sur la figure 21, la came 51, pivotante autour d'un axe D1, comporte une première piste 52 correspondant à la première période et une deuxième piste 53 correspondant à la deuxième période, qui sont parcourues successivement par un doigt 54A, visible sur la figure 22, que comporte un palpeur pivotant 54. Ce palpeur 54, pivotant autour d'un axe D2, de préférence à l'axe D1, lui-même de préférence parallèle à l'axe D, comporte un bec 55. Ce bec 55 est agencé pour coopérer avec un bec de levée 57 que comporte la deuxième levée 56, pour accrocher le bec de levée 57 de façon à la bloquer, tel que visible sur la figure 24, quand le doigt 54A parcourt la piste correspondant à la première période, respectivement la deuxième période, et pour autoriser le passage du bec de levée 57 et le pivotement de la deuxième levée 56, tel que visible sur la figure 23, quand le doigt 54A parcourt la piste correspondant à la deuxième période, respectivement la première période.

Dans une application particulière, la première période correspond au matin, et la deuxième période correspond à l'après-midi, ou inversement. La came 51 est alors une came de 24 heures, située sous la sonnerie, entraînée par la roue des heures dans un rapport d'engrenage de ½, elle fait un tour en 24 heures.

Cette came 51 est représentée sur la figure 21 avec un ressort 59 permettant d'assurer un maintien pendant la montée du doigt 54A du palpeur 54 de la piste 52 sur la piste 53. ainsi lors de cette montée brusque on évite tout flottement au niveau du bec 55 du palpeur 54 par rapport au bec 57 de la levée 56.

La came 51 comporte ici encore un doigt de déclenchement 114 pour un mécanisme de quantième.

La deuxième levée d'entraînement 56 est agencée pour l'entraînement du premier marteau 108 ou/et d'un deuxième marteau 106. De préférence, tel qu'illustré sur les figures, elle entraîne le deuxième marteau 106 seul.

Dans cette application préférée mais nullement limitative des sonneries différenciées entre matin et après-midi, la lecture de la piste correspondant au matin par le doigt 54A conduit au verrouillage de la levée 56, au niveau de son bec 57, par le bec 55 du doigt 55 du palpeur 54. Cette levée 56 ne peut donc, le matin, pas basculer, ce qui interdit, le matin, le fonctionnement du deuxième marteau 106. La sonnerie se déroule alors, le matin, de façon classique, avec un seul marteau sur un seul timbre ou similaire.

L'après-midi, le palpeur 54 libère, au niveau du bec 55, le bec 57 de la levée 56, celle-ci peut donc pivoter librement. Quand le mécanisme de commande de sonnerie 10 agit sur le bloc de sonnerie 2 et déclenche le pivotement de l'étage aval 1, les rochets 13 et 15 actionnent respectivement les levées 58 et 56, qui déclenchent le fonctionnement des marteaux 108 et 106. il serait possible d'exercer ceux-ci sur un timbre unique, mais les effets de résonance peuvent s'avérer peu agréables acoustiquement, et il est préférable, et plus valorisant pour l'utilisateur, de frapper des timbres séparés avec les deux marteaux 108 et 106. Si le décalage angulaire DA est nul, la frappe est synchrone, si ce décalage DA est non nul, un effet plus agréable est produit, sous la forme d'un son prolongé par une modulation, à la façon des notes chevauchées du luth baroque ou des pièces pour clavecin.

On remarque que si, par construction, sur le bloc 1 le rochet 13 et le rochet 15 sont mobiles angulairement, et si des moyens de verrouillage en position sont prévus, l'horloger peut régler un décalage DA particulier au choix de son Client.

De préférence, au niveau du mécanisme de sonnerie 100, les axes de pivotement autour desquels pivotent la première levée d'entraînement 58 et la deuxième levée d'entraînement 56 forment par rapport à l'axe D un angle au centre AC, et le premier rochet des heures 13 comporte une denture 33 selon un premier pas angulaire P1 sur au moins un premier secteur angulaire centré sur l'axe D, le deuxième rochet des heures 15 comporte une denture 35 selon un deuxième pas angulaire P2 sur au moins un deuxième secteur angulaire centré sur l'axe D, et la denture 33 et la denture 35 sont décalées angulairement d'un angle au centre par rapport à l'axe D qui est la somme de, d'une part la valeur de l'angle au centre AC, et d'autre part d'un décalage angulaire DA d'une valeur inférieure au plus petit des premier pas angulaire P1 et deuxième pas angulaire P2.

L'invention concerne encore une pièce d'horlogerie 1000 comportant au moins un mouvement horloger 200 et au moins un tel mécanisme de sonnerie 100, le mouvement horloger 200 étant agencé pour commander le mécanisme de sonnerie 100.

L'invention permet de créer des sonneries différenciées sans modification importante des mécanismes de sonnerie à répétition existants.

Il est encore possible d'utiliser une pluralité de cames, ou des cames avec une pluralité de pistes. Notamment le couplage d'un poussoir de fuseau avec le déclenchement de sonnerie à la demande permet de sélectionner une came propre au fuseau concerné. La combinaison avec des marteaux et des timbres dédiés au second fuseau permet de différencier facilement quelle est l'heure affichée par la sonnerie. On peut naturellement coupler une telle application fuseau avec l'application AM-PM décrite ici, ou encore avec une application jour-nuit, ou autre, puisqu'il n'y a pas de limitation à l'emploi de l'invention. Par exemple on peut déclencher l'heure de lever du soleil dans l'hémisphère nord ou sud, en créant une application appropriée.

Dans une variante de l'invention, pour reprendre l'exemple de l'application AM-PM décrite ici, on pet encore utiliser la came pour déclencher le débrayage de la levée 58. Dans ce cas, la sonnerie joue le matin sur un timbre, et l'après-midi sur un timbre différent.

## Revendications

1. Bloc de sonnerie (2) pour un mécanisme de sonnerie à répétition (100), ledit bloc (2) étant du type comportant un plateau d'entraînement (3) comprenant un canon (4) monté pivotant autour d'un axe de pivotement (D), ledit plateau d'entraînement (3) étant porteur d'un cliquet (5) comportant un crochet (6) pourvu d'un bec (6A) rappelé vers ledit axe (D) par un ressort (7), ledit bloc (2) comportant encore un rochet de détente (9) agencé pivotant autour dudit axe (D) et porteur d'une goupille (8) laquelle est en appui, au travers d'une lumière (3A) que comporte ledit plateau d'entraînement (3), sur ledit cliquet (5) à l'encontre dudit ressort (7) pour la manoeuvre dudit crochet (6) lors d'un pivotement dudit rochet de détente (9), ledit bec (6A) dudit crochet (6), selon sa position, autorisant ou interdisant le pivotement d'un rochet à canon (11) que comporte un étage aval (1), ledit rochet à canon (11) étant monté coaxial en pivotement sur ledit canon (4) et encore monté solidaire en pivotement autour dudit axe (D) avec un premier rochet des heures (13), **caractérisé en ce que** ledit étage aval (1) comporte encore, agencé pivotant autour dudit axe (D), au moins un deuxième rochet des heures (15) qui comporte une denture (35) qui est inclinée dans le même sens qu'une denture (33) que comporte ledit premier rochet des heures (13), et **en ce que** ledit au moins un deuxième rochet des heures (15) est monté solidaire en pivotement autour dudit axe (D) avec ledit premier rochet des heures (13).

2. Bloc de sonnerie (2) selon la revendication 1, **caractérisé en ce que** ledit premier rochet des heures (13) comporte ladite denture (33) sur au moins un premier secteur angulaire centré sur ledit axe (D), **en ce que** ledit deuxième rochet des heures (15) comporte ladite denture (35) sur au moins un deuxième secteur angulaire centré sur ledit axe (D), et **en ce qu'**au moins une partie dudit premier secteur angulaire, respectivement dudit deuxième secteur angulaire, est distincte dudit deuxième secteur angulaire, respectivement dudit premier secteur angulaire, de façon à permettre audit premier rochet des heures (13) et audit au moins un deuxième rochet des heures (15) de coopérer avec des levées distinctes.

3. Bloc de sonnerie (2) selon l'une des revendications précédentes, **caractérisé en ce que** ledit premier rochet des heures (13) comporte ladite denture (33) sur au moins un premier secteur angulaire centré sur ledit axe (D), à dents triangulaires dont un côté vise ledit axe de pivotement (D) selon un premier pas angulaire (P1).

4. Bloc de sonnerie (2) selon l'une des revendications précédentes, caractérisé en ce ledit deuxième rochet des heures (15) comporte une denture (35) sur au moins un deuxième secteur angulaire centré sur ledit axe (D), à dents triangulaires dont un côté vise ledit axe de pivotement (D), selon un deuxième pas angulaire (P2).

5. Bloc de sonnerie (2) selon les revendications 3 et 4, **caractérisé en ce que** ledit deuxième pas angulaire (P2) est égal audit premier pas angulaire (P1).

6. Bloc de sonnerie (2) selon l'une des revendications précédentes, **caractérisé en ce qu'**il comporte encore un pignon de crémaillère (14) monté solidaire en pivotement autour dudit axe (D) avec ledit premier rochet des heures (13).

7. Bloc de sonnerie (2) selon la revendication précédente, **caractérisé en ce qu'**il comporte un pignon de pièce des quarts (19) mobile en pivotement sur un canon (16) que comporte ledit rochet à canon (11), ledit pignon de pièce des quarts (19) étant porteur d'une goupille (21), et **en ce que** ledit canon (16) comporte des moyens d'entraînement en pivotement (18) d'un doigt (22) que comporte ledit bloc (2), ledit doigt (22) étant mobile en pivotement autour dudit axe (D) et comportant une face d'appui (23) coopérant avec ladite goupille (21), pour entraîner ledit bloc (2) en pivotement quand ledit pignon de pièce des quarts (19) pivote dans leseul sens de pivotement capable d'entraîner ledit doigt (22).

8. Mécanisme de sonnerie à répétition (100) comportant un bloc de sonnerie (2) selon l'une des revendications précédentes, **caractérisé en ce qu'**il comporte encore, d'une part une première levée (58) d'entraînement d'un premier marteau (108) coopérant avec ledit premier rochet des heures (13), et d'autre part une deuxième levée (56) d'entraînement d'un deuxième marteau (106) distincte de ladite première levée d'entraînement (58) et coopérant avec ledit au moins un deuxième rochet des heures (15), et **en ce qu'**il comporte un mécanisme de commande de sonnerie (10) commandant en pivotement ledit bloc de sonnerie (2) par la manoeuvre dudit crochet (6).

9. Mécanisme de sonnerie à répétition (100) selon les revendications 8 et 2, **caractérisé en ce que** ladite denture (33) dudit premier rochet des heures (13) selon un premier pas angulaire (P1), et ladite denture (35) dudit deuxième rochet des heures (15) selon un deuxième pas angulaire (P2), sont décalées angulairement d'un angle au centre par rapport audit axe (D) qui est la somme de, d'une part la valeur de l'angle au centre (AC) formé par rapport audit axe (D) par des axes de pivotement autour desquels pivotent ladite première levée d'entraînement (58) et ladite deuxième levée d'entraînement (56), et d'autre part d'un décalage angulaire (DA) d'une valeur inférieure au plus petit desdits premier pas angulaire (P1) et deuxième pas angulaire (P2).

10. Mécanisme de sonnerie à répétition (100) selon les revendications 8 et 7, **caractérisé en ce qu'**il comporte une pièce des quarts pour l'entraînement dudit pignon de pièce des quarts (19), ledit doigt (22) entraînant ledit bloc de sonnerie (2) en pivotement quand ladite telle pièce des quarts pivote dans le seul sens de pivotement capable d'entraîner ledit doigt (22).

11. Mécanisme de sonnerie à répétition (100), selon la revendication 8 à 10, **caractérisé en ce qu'**il comporte un arbre moteur (120) monté pivotant autour dudit axe de pivotement (D), et sur lequel est ajusté ledit bloc de sonnerie (2) pour la commande de ladite première levée (58) et de ladite deuxième levée (56).

12. Mécanisme de sonnerie à répétition (100), selon l'une des revendications 8 à 11, **caractérisé en ce que** ledit mécanisme de commande de sonnerie (10) comporte une bascule de déclenchement (105) commandant en pivotement ledit bloc de sonnerie (2), soit directement, soit par un cliquet (109)que comporte ladite bascule (105).

13. Mécanisme de sonnerie à répétition (100) selon l'une des revendications 8 à 12, **caractérisé en ce qu'**il comporte un râteau de crémaillère (115) pour l'entraînement d'un pignon de crémaillère (14) monté solidaire en pivotement autour dudit axe (D) avec ledit premier rochet des heures (13).

14. Mécanisme de sonnerie (100) selon l'une des revendications 8 à 13, **caractérisé en ce qu'**il comporte une came (51) agencée pour donner audit mécanisme de sonnerie (100) une information différenciée entre une première période et une deuxième période, pour commander, pendant ladite première période, respectivement ladite deuxième période, un seul desdits premier (13) ou deuxième (15) rochets des heures, et pour commander pendant ladite deuxième période, respectivement ladite première période, ou bien l'autre desdits premier (13) ou deuxième (15) rochets des heures, ou bien à la fois lesdits premier (13) et deuxième (15) rochets des heures.

15. Mécanisme de sonnerie (100) selon la revendication précédente, **caractérisé en ce que** ladite came (51) comporte au moins une première piste (52) correspondant à ladite première période et au moins une deuxième piste (53) correspondant à ladite deuxième période, parcourues successivement par un doigt (54A) que comporte un palpeur pivotant (54) comportant un bec (55) agencé pour coopérer avec un bec de levée (57) que comporte ladite deuxième levée (56) pour accrocher ledit bec de levée (57) de façon à la bloquer quand ledit doigt parcourt la piste correspondant à ladite première période, respectivement ladite deuxième période, et pour autoriser le passage dudit bec de levée (57) et le pivotement de ladite deuxième levée (56) quand ledit doigt parcourt la piste correspondant à ladite deuxième période, respectivement ladite première période.

16. Mécanisme de sonnerie (100) selon la revendication précédente, **caractérisé en ce que** ladite came (51) est une came de 24 heures, et que ladite première période correspond au matin, et ladite deuxième période correspond à l'après-midi, ou inversement.

17. Mécanisme de sonnerie (100) selon l'une des revendications 8 à 16, **caractérisé en ce qu'**il comporte au moins un premier marteau agencé pour être actionné par ladite première levée (58) ou par ladite deuxième levée (56), et au moins un deuxième marteau agencé pour être actionné par ladite deuxième levée (56).

18. Pièce d'horlogerie (1000) comportant au moins un mouvement horloger (200) et au moins un mécanisme de sonnerie (100) selon l'une des revendications 8 à 17, ledit mouvement horloger (200) commandant ledit mécanisme de sonnerie (100).

## Patentansprüche

1. Läutwerkblock (2) für einen Repetierläutwerkmechanismus (100), wobei der Block (2) vom eine Antriebsplatte (3) mit einer Hülse (4) umfassenden Typ ist, die drehbar um eine Drehachse (D) angeordnet ist, wobei die Antriebsscheibe (3) einen einen Haken (6) umfassenden und mit einem Schnabel (6A) versehenen Sperrkegel (5) trägt, der zur Achse (D) durch eine Feder (7) zurückgestellt wird, wobei der Block (2) ferner ein Auslösungssperrrad (9) umfasst, das drehbar um die Achse (D) angeordnet ist und einen Stift (8) trägt, der durch eine Öffnung (3A), die die Antriebsscheibe (3) aufweist, an dem Sperrkegel (5) gegenüber der Feder (7) für die Betätigung des Hakens (6) bei einer Drehung des Auslösungssperrrades (9) abstützend anliegt, wobei der Schnabel (6A) des Hakens (6) je nach seiner Position die Drehung eines Hülsensperrrades (11), das eine nachgelagerte Stufe (1) umfasst, erlaubt oder verhindert, wobei das Hülsensperrrad (11) koaxial drehbar an der Hülse (4) montiert ist und außerdem drehfest um die Achse (D) mit einem ersten Stundenschlagrad (13) montiert ist, **dadurch gekennzeichnet, dass** die nachgelagerte Stufe (1) ferner mindestens ein zweites, drehbar um die Achse (D) angeordnetes Stundenschlagrad (15) umfasst, das eine Zahnung (35) umfasst, die in derselben Richtung wie eine Zahnung (33) geneigt ist, die das erste Stundenschlagrad (13) umfasst, und dass das mindestens eine zweite Stundenschlagrad (15) drehfest um die Achse (D) mit dem ersten Stundenschlagrad (13) montiert ist.

2. Läutwerkblock (2) nach Anspruch 1, **dadurch gekennzeichnet, dass** das erste Stundenschlagrad (13) die Zahnung (33) auf mindestens einem ersten Winkelabschnitt aufweist, der auf die Achse (D) zentriert ist, und dass das zweite Stundenschlagrad (15) die Zahnung (35) auf mindestens einem zweiten Winkelabschnitt aufweist, der auf die Achse (D) zentriert ist, und dass zumindest ein Teil des ersten Winkelabschnitts oder entsprechend des zweiten Winkelabschnitts vom zweiten Winkelabschnitt oder entsprechend vom ersten Winkelabschnitt verschieden ist, um dem ersten Stundenschlagrad (13) und dem mindestens einen zweiten Stundenschlagrad (15) zu ermöglichen, mit unterschiedlichen Schöpfern zusammenzuwirken.

3. Läutwerkblock (2) nach einem der vorangehenden Ansprüche, **dadurch gekennzeichnet, dass** das erste Stundenschlagrad (13) die Zahnung (33) auf mindestens einem auf die Achse (D) zentrierten ersten Winkelabschnitt mit dreieckigen Zähnen aufweist, von denen eine Seite auf die Drehachse (D) gemäß einem ersten Teilungswinkel (P1) zielt.

4. Läutwerkblock (2) nach einem der vorangehenden Ansprüche, **dadurch gekennzeichnet, dass** das zweite Stundenschlagrad (15) eine Zahnung (35) auf mindestens einem auf die Achse (D) zentrierten zweiten Winkelabschnitt mit dreieckigen Zähnen aufweist, von denen eine Seite auf die Drehachse (D) gemäß einem zweiten Teilungswinkel (P2) zielt.

5. Läutwerkblock (2) nach den Ansprüchen 3 und 4, **dadurch gekennzeichnet, dass** der zweite Teilungswinkel (P2) gleich dem ersten Teilungswinkel (P1) ist.

6. Läutwerkblock (2) nach einem der vorangehenden Ansprüche, **dadurch gekennzeichnet, dass** er ferner ein Zahnstangenritzel (14) umfasst, das drehfest um die Achse (D) mit dem ersten Stundenschlagrad (13) montiert ist.

7. Läutwerkblock (2) nach dem vorangehenden Anspruch, **dadurch gekennzeichnet, dass** er ein Viertelstückritzel (19) umfasst, das an einer Hülse (16) drehbeweglich ist, die das Hülsensperrrad (11) umfasst, wobei das Viertelstückritzel (19) einen Stift (21) trägt, und dass die Hülse (16) Drehantriebsmittel (18) eines Fingers (22) umfasst, den der Block (2) umfasst, wobei der Finger (22) um die Achse (D) drehbeweglich ist und eine Anlagefläche (23) umfasst, die mit dem Stift (21) zusammenwirkt, um den Block (2) zur Drehung anzutreiben, wenn sich das Viertelstückritzel (19) in der einzigen Drehrichtung dreht, die geeignet ist, den Finger (22) anzutreiben.

8. Repetierläutwerkmechanismus (100), umfassend einen Läutwerkblock (2) nach einem der vorangehenden Ansprüche, **dadurch gekennzeichnet, dass** er ferner einerseits einen ersten Antriebsschöpfer (58) eines ersten mit dem ersten Stundenschlagrad (13) zusammenwirkenden Hammers (108), und andererseits einen zweiten Antriebsschöpfer (56) eines zweiten vom ersten Antriebsschöpfer (58) verschiedenen und mit dem mindestens einen zweiten Stundenschlagrad (15) zusammenwirkenden Hammers (106) umfasst, und dass er einen Läutwerksteuermechanismus (10) umfasst, der den Läutwerkblock (2) zur Drehung durch die Betätigung des Hakens (6) steuert.

9. Repetierläutwerkmechanismus (100) nach den Ansprüchen 8 und 2, **dadurch gekennzeichnet, dass** die Zahnung (33) des ersten Stundenschlagrades (13) gemäß einem ersten Teilungswinkel (P1) und die Zahnung (35) des zweiten Stundenschlagrades (15) gemäß einem zweiten Teilungswinkel (P2) winkelmäßig um einen Zentriwinkel in Bezug auf die Achse (D) versetzt sind, der die Summe einerseits des Werts des Zentriwinkels (AC), der in Bezug auf die Achse (D) durch Drehachsen gebildet ist, um die sich der erste Antriebsschöpfer (58) und der zweite Antriebsschöpfer (56) drehen, und andererseits eines Winkelversatzes (DA) eines Werts ist, der geringer ist als der kleinere des ersten Teilungswinkels (P1) und des zweiten Teilungswinkels (P2).

10. Repetierläutwerkmechanismus (100) nach den Ansprüchen 8 und 7, **dadurch gekennzeichnet, dass** er ein Viertelstück für den Antrieb des Viertelstückritzels (19) umfasst, wobei der Finger (22) den Läutwerkblock (2) zur Drehung antreibt, wenn das derartige Viertelstück sich in der einzigen Drehrichtung dreht, die geeignet ist, den Finger (22) anzutreiben.

11. Repetierläutwerkmechanismus (100) nach Anspruch 8 bis 10, **dadurch gekennzeichnet, dass** er eine Antriebswelle (120) umfasst, die drehbar um die Drehachse (D) angeordnet ist, und auf der der Läutwerkblock (2) für die Steuerung des ersten Schöpfers (58) und des zweiten Schöpfers (56) ausgerichtet wird.

12. Repetierläutwerkmechanismus (100) nach einem der Ansprüche 8 bis 11, **dadurch gekennzeichnet, dass** der Läutwerksteuermechanismus (10) einen Auslösekippschalter (105) umfasst, der den Läutwerkblock (2) zur Drehung entweder direkt oder durch einen Sperrkegel (109), den der Schalter (105) umfasst, steuert.

13. Repetierläutwerkmechanismus (100) nach einem der Ansprüche 8 bis 12, **dadurch gekennzeichnet, dass** er einen Zahnstangenrechen (115) für den Antrieb eines Zahnstangenritzels (14) umfasst, das drehfest um die Achse (D) mit dem ersten Stundenschlagrad (13) montiert ist.

14. Läutwerkmechanismus (100) nach einem der Ansprüche 8 bis 13, **dadurch gekennzeichnet, dass** er einen Nocken (51) umfasst, der angeordnet ist, um dem Läutwerkmechanismus (100) eine zwischen einem ersten Zeitraum und einem zweiten Zeitraum differenzierte Information zu geben, um jeweils während des ersten Zeitraums und des zweiten Zeitraums ein einziges des ersten (13) oder zweiten (15) Stundenschlagrades zu steuern, und um jeweils während des zweiten Zeitraums und des ersten Zeitraums entweder das andere des ersten (13) oder zweiten (15) Stundenschlagrades oder sowohl das erste (13) als auch das zweite (15) Stundenschlagrad zu steuern.

15. Läutwerkmechanismus (100) nach dem vorangehenden Anspruch, **dadurch gekennzeichnet, dass** der Nocken (51) mindestens eine erste Bahn (52), die dem ersten Zeitraum entspricht, und mindestens eine zweite Bahn (53), die dem zweiten Zeitraum entspricht, umfasst, die nacheinander von einem Finger (54A) durchlaufen werden, den ein Drehtaster (54) mit einem Schnabel (55) umfasst, der angeordnet ist, um mit einem Schöpferschnabel (57) zusammenzuwirken, den der zweite Schöpfer (56) umfasst, um den Schöpferschnabel (57) einzuhängen, um ihn zu blockieren, wenn der Finger jeweils die dem ersten Zeitraum oder die dem zweiten Zeitraum entsprechende Bahn durchläuft, und um den Durchgang des Schöpferschnabels (57) und die Drehung des zweiten Schöpfers (56) zu erlauben, wenn der Finger jeweils die dem zweiten Zeitraum oder die dem ersten Zeitraum entsprechende Bahn durchläuft.

16. Läutwerkmechanismus (100) nach dem vorangehenden Anspruch, **dadurch gekennzeichnet, dass** der Nocken (51) ein Nocken von 24 Stunden ist und dass der erste Zeitraum dem Morgen entspricht und der zweite Zeitraum dem Nachmittag entspricht oder umgekehrt.

17. Läutwerkmechanismus (100) nach einem der Ansprüche 8 bis 16, **dadurch gekennzeichnet, dass** er mindestens einen ersten Hammer, der angeordnet ist, um durch den ersten Schöpfer (58) oder durch den zweiten Schöpfer (56) betätigt zu werden, und mindestens einen zweiten Hammer umfasst, der angeordnet ist, um durch den zweiten Schöpfer (56) betätigt zu werden.

18. Zeitmessgerät (1000) mit mindestens einem Uhrwerk (200) und mindestens einem Läutwerkmechanismus (100) nach einem der Ansprüche 8 bis 17, wobei das Uhrwerk (200) den Läutwerkmechanismus (100) steuert.

## Claims

1. Striking mechanism unit (2) for a repeater striking mechanism (100), said unit (2) being of the type including a drive plate (3) comprising a pipe (4) mounted to pivot about a pivot axis (D), said drive plate (3) carrying a click (5) including a hook (6) provided with a beak (6A) returned towards said axis (D) by a spring (7), said unit (2) further including a detent ratchet (9) arranged to pivot about said axis (D) and carrying a pin (8) which is in abutment, through a hole (3A) in said drive plate (3), on said click (5) against said spring (7), to operate said hook (6) when said detent ratchet (9) pivots, said beak (6A) of said hook (6), depending on the position thereof, allowing or preventing pivoting of a pipe ratchet (11), comprised in a downstream stage (1), said pipe ratchet (11) being mounted to pivot coaxially on said pipe (4) and also to pivot integrally about said axis (D) with a first hour ratchet (13), **characterized in that** said downstream stage (1) further includes, arranged to pivot about said axis (D), at least one second hour ratchet (15), which includes a toothing (35), which is inclined in the same direction as a toothing (33) comprised in said first hour ratchet (13), and **in that** said at least one second hour ratchet (15) is mounted to pivot integrally about said axis (D) with said first hour ratchet (13).

2. Striking mechanism unit (2) according to claim 1, **characterized in that** said first hour ratchet (13) includes said toothing (33) on at least a first angular sector centred on said axis (D), **in that** said second hour ratchet (15) includes said toothing (35) on at least a second angular sector centred on said axis (D), and **in that** at least one part of said first angular sector, or of said second angular sector respectively, is distinct from said second angular sector or from said first angular sector respectively, so as to allow said first hour ratchet (13) and said at least one second hour ratchet (15) to cooperate with separate lifting pieces.

3. Striking mechanism unit (2) according to any of the preceding claims, **characterized in that** said first hour ratchet (13) includes said toothing (33) on at least a first angular sector centred on said axis (D), with triangular teeth, one side of which points towards said pivot axis (D) at a first angular pitch (P1).

4. Striking mechanism unit (2) according to any of the preceding claims, **characterized in that** said second hour ratchet (15) includes a toothing (35) on at least a second angular sector centred on said axis (D), with triangular teeth, one side of which points towards said pivot axis (D), at a second angular pitch (P2).

5. Striking mechanism unit (2) according to claims 3 and 4, **characterized in that** said second angular pitch (P2) is equal to said first angular pitch (P1).

6. Striking mechanism unit (2) according to any of the preceding claims, **characterized in that** the unit further includes a rack pinion (14), mounted to pivot integrally about said axis (D) with said first hour ratchet (13).

7. Striking mechanism unit (2) according to the preceding claim, **characterized in that** the unit includes a quarter-rack pinion (19) which is pivotally movable on a pipe (16) comprised in said pipe ratchet (11), said quarter-rack pinion (19) carrying a pin (21), and **in that** said pipe (16) includes means (18) for driving the pivoting of a finger (22) comprised in said unit (2), said finger (22) being pivotally movable about said axis (D) and including a bearing surface (23) cooperating with said pin (21) to pivot said unit (2) when said quarter-rack pinion (19) pivots in the only direction of pivoting capable of driving said finger (22).

8. Repeater striking mechanism (100) including a striking mechanism unit (2) according to any of the preceding claims, **characterized in that** it further includes, on the one hand, a first lifting piece (58) for driving a first hammer (108) cooperating with said first hour ratchet (13) and, on the other hand, a second lifting piece (56) for driving a second hammer (106), distinct from said first lifting and drive piece (58) and cooperating with said at least one second hour ratchet (15), and **in that** it includes a striking mechanism control mechanism (10) controlling the pivoting of said striking mechanism unit (2) by operating said hook (6).

9. Repeater striking mechanism (100) according to claims 8 and 2, **characterized in that** said toothing (33) of said first hour ratchet (13) at a first angular pitch (P1) and said toothing (35) of said second hour ratchet (15) at a second angular pitch (P2) are angularly shifted by an angle at centre relative to said axis (D) which is the sum, on the one hand, of the value of the angle at centre (AC) formed relative to said axis (D) by axes of pivoting about which said first lifting and drive piece (58) and said second lifting and drive piece (56) pivot, and on the other hand, an angular shift (DA) of lower value than the smaller of said first angular pitch (P1) and said second angular pitch (P2).

10. Repeater striking mechanism (100) according to claims 8 and 7, characterized it includes a quarter-rack for driving said quarter-rack pinion (19), said finger (22) pivoting said striking mechanism unit (2) when said quarter-rack pivots in the only direction of pivoting capable of driving said finger (22).

11. Repeater striking mechanism (100) according to claims 8 to 10, **characterized in that** it includes a drive arbor (120) mounted to pivot about said pivot axis (D), and onto which said striking mechanism unit (2) is fitted to control said first lifting piece (58) and said second lifting piece (56).

12. Repeater striking mechanism (100) according to any of claims 8 to 11, **characterized in that** said striking mechanism control mechanism (10) includes a release lever (105) controlling the pivoting of said striking mechanism unit (2), either directly, or via a click (109) comprised in said lever (105).

13. Repeater striking mechanism (100) according to any of claims 8 to 12, **characterized in that** it includes a rack (115) for driving a rack pinion (14) mounted to pivot integrally about said axis (D) with said first hour ratchet (13).

14. Striking mechanism (100) according to any of claims 8 to 13, **characterized in that** it includes a cam (51) arranged to give said striking mechanism (100) information differentiating between a first period and a second period, for operating, during said first period, or said second period respectively, only one of said first (13) or second (15) hour ratchets, and for operating during said second period, or said first period respectively, either the other of said first (13) or second (15) hour ratchets, or both of said first (13) and second (15) hour ratchets.

15. Striking mechanism (100) according to the preceding claim, **characterized in that** said cam (51) includes at least a first path (52) corresponding to said first period and at least a second path (53) corresponding to said second period, travelled in succession by a finger (54A) comprised in a pivoting feeler spindle (54) including a beak (55) arranged to cooperate with a lifting piece beak (57) comprised in said second lifting piece (56) in order to hook said lifting piece beak (57) so as to lock said lifting piece when said finger travels the path corresponding to said first period or said second period respectively, and to allow said lifting piece beak (57) to pass and said second lifting piece (56) to pivot when said finger travels the path corresponding to said second period or said first period respectively.

16. Striking mechanism (100) according to the preceding claim, **characterized in that** said cam (51) is a 24-hour cam, and **in that** said first period corresponds to the morning and said second period corresponds to the afternoon, or vice versa.

17. Striking mechanism (100) according to any of claims 8 to 16, **characterized in that** it includes at least a first hammer arranged to be actuated by said first lifting piece (58) or by said second lifting piece (56) and at least one second hammer arranged to be actuated by said second lifting piece (56).

18. Timepiece (1000) including at least one timepiece movement (200) and at least one striking mechanism (100) according to any of claims 8 to 17, said timepiece movement (200) controlling said striking mechanism (100).
